# EUROPÄISCHE PATENTSCHRIFT

(11) **EP 0 716 203 B1**
(45) Veröffentlichungstag und Bekanntmachung des Hinweises auf die Patenterteilung: **27.01.1999**
(21) Anmeldenummer: 95118675.8
(22) Anmeldetag: 28.11.1995
(51) Int. Cl.: E05F 15/16, E05F 15/00, E05D 13/00

(54) **Seilantrieb, insbesondere für ein Garagentor**
Cable drive, especially for a garage door
Entraînement à câble, en particulier pour une porte de garage

(30) Priorität: 06.12.1994 DE 4443336
(43) Veröffentlichungstag der Anmeldung: 12.06.1996
(73) Patentinhaber: Müller, Jörg Werner, 56244 Goddert (DE)
(72) Erfinder: Müller, Jörg Werner, 56244 Goddert (DE)
(74) Vertreter: Kossobutzki, Walter, Dipl.-Ing.(FH)

(56) Entgegenhaltungen:
- US-A- 3 224 492

## Beschreibung

Die Erfindung bezieht sich auf eine Vorrichtung zum Antrieb mindestens eines hin- und herbewegbaren Seiles, insbesondere zum Öffnen und/oder Schließen eines Garagentores, bestehend aus einer von einem Elektromotor antreibbaren Seiltrommel, die eine gewindeartig verlaufende Führungsrille für mindestens ein ab - bzw. aufwickelbares Zugseil aufweist und aus einem die Seiltrommel mit geringem Abstand umschließenden Rohrstück, so daß das in der Führungsrille verlaufende Seil dieselbe weder unten noch oben verlassen und sich nicht verheddern kann, angeordnet ist, wobei das Rohrstück um die Drehachse der Seiltrommel schwenkbar gelagert ist.

Übliche Garagentore bestehen zunächst aus einem Rahmen, der fest in einer Öffnung einer Wand eingebaut ist. Der Rahmen nimmt einen schwenkbaren Torflügel auf, der von einer vertikalen Schließlage in eine obere, annähernd horizontale offene Lage bewegt werden kann. Dabei ist der Torflügel über zwei seitliche Schwenkarme, die einerseits im oberen Bereich des Rahmens und andererseits im mittleren Bereich des Torflügels gelenkig angeschlossen sind, mit dem Rahmen verbunden. Zur Bewegung eines derartigen Tores ist aus der CH-PS 271 866 eine Antriebsvorrichtung bekannt, bei der das eine Ende eines Seiles im unteren Torflügelbereich und das andere Ende des Seiles im oberen Torflügelbereich angeschlossen ist. Das Seil selbst ist über mindestens zwei Rollen umgelenkt und über eine Zugrolle geführt, über die die Zugkraft zum Öffnen des Torflügels aufgebracht wird. Das Schließen des Tores erfolgt dabei durch das Eigengewicht und ein Nachlassen der Zugrolle. Bedarfsweise kann noch ein weiteres Seil mit Umlenkrolle und Zugrolle vorgesehen sein, über die eine Schließbewegung durchgeführt werden kann. Die Achse der Zugrolle kann beispielsweise an ein weiteres Seil angeschlossen sein, welches über einen Elektromotor auf- und abgewickelt wird. Die Seiltrommel für dieses Seil ist mit Führungsrillen versehen und kann eine zylindrische, konische oder eine kombinierte Form aufweisen, wobei bei einer konischen oder teilkonischen Ausgestaltung eine besondere Kraft-Weg-Charakteristik erreichbar ist und eine Federkraftlinie durch den sich ändernden Durchmesser der Seilrolle kompensiert werden kann. Trotz dieser besonderen Ausgestaltung der Seiltrommel wird die angestrebte Kraft-Weg-Charakteristik - langsames Anfahren/hohe Öffnungsgeschwindigkeit/langsames Abbremsen - nur unbefriedigend erreicht. Weiter kommt hinzu, daß sich das in den Rillen geführte Seil bei sogenanntem Schlaffseil zumindest teilweise aus der Führungsrille abheben kann, so daß ein "Verheddern" des Seiles nicht auszuschließen ist.

Aus der US-PS 3 224 492 ist eine Vorrichtung, welche die Merkmale des Oberbegriffes des Anspruchs 1 aufweist, zum Öffnen und Schließen eines Garagentores bekannt, der an jeder Seite des Garagentores ein hin- und herbewegbares Seil aufweist. Jedes Seil ist dabei mit einem Ende auf einer Seiltrommel befestigt, die durch ein Elektromotor antreibbar ist und die zur Aufnahme des Seiles eine gewindeartig verlaufende Führungsrille besitzt. Die Seiltrommel wird mit geringem Abstand von einem Rohrstück umschlossen, welches um die Drehachse der Seiltrommel schwenkbar ist und verhindert, daß das in der Führungsrille der Seiltrommel verlaufende Seil dieselbe weder unten noch oben verlassen noch sich verheddern kann. Der Durchmesser der Seiltrommel und damit der Führungsrollen ist konstant, so daß das Öffnen und Schließen des Tores über den gesamten Hub immer mit gleicher Geschwindigkeit erfolgt. Eine besondere Kraft-Weg-Charakteristik ist hier nicht erreichbar.

Der Erfindung liegt deshalb die Aufgabe zugrunde, eine Vorrichtung zum Antrieb mindestens eines hin- und herbewegbaren Seiles, insbesondere zum Öffnen und/oder Schließen eines Garagentores zu schaffen, bei der die Angestrebte Kraft-Weg-Charakteristik ohne besonderen Aufwand erreichbar ist.

Zur Lösung dieser Aufgabe wird gemäß der Erfindung bei einer Vorrichtung der eingangs beschriebenen Gattung vorgeschlagen daß die Längsachse des Rohrstücks im wesentlichen quer zur Drehachse der Seiltrommel gerichtet ist, daß die Seiltrommel zur Verwirklichung eines sich während der Ab - bzw Aufwickelung änderenden Durchmessers als Kugel ausgebildet und dem Rohrstück eine Feder sowie mindestens eine in einer vorgegebenen Schwenklage von demselben betätigbarer Endschalter zugeordnet ist.

Durch eine solche Ausgestaltung erfolgt ein langsames Anfahfahren mit einer verhältnismäßig raschen Steigerung bis zur Höchstgeschwindigkeit und danach wieder ein verstärktes Reduzieren der Höchstgeschwindigkeit mit einem langsamen Abbremsen bis zum Stillstand. Damit wird die angestrebte Kraft-Weg-Charakteristik erreicht.

Weitere Merkmale einer Vorrichtung gemäß der Erfindung sind in den Ansprüchen 2 bis 6 offenbart.

Die Erfindung wird nachfolgend anhand eines in vereinfachter Weise dargestellten Ausführungsbeispieles näher erläutert. Dabei zeigen
- Fig. 1: eine Aufrißdarstellung einer Vorrichtung gemäß der Erfindung und
- Fig. 2: eine Seiltrommel gemäß der Erfindung.

Die in der Fig. 1 dargestellte Vorrichtung wird als Antrieb für ein nicht dargestelltes Garagentor verwendet. Dabei hat die Vorrichtung die Aufgabe, den geschlossenen und in einer senkrechten Lage befindlichen Torflügel zu öffnen und in eine obere, annähernd horizontale Lage zu bewegen. Dabei wird diese Bewegung durch eine Feder unterstützt, die dabei entspannt wird.

Das Schließen des Torflügels erfolgt durch die Gravitation, wobei dann die Feder wieder gespannt wird. Der Antrieb läuft dann umgekehrter Drehrichtung. Diese Vorrichtung besteht aus einem U-förmigen Gehäuse 1, welches mit seinem Steg 2 in an sich bekannter, nicht dargestellter Weise an einer Decke befestigt ist. Zwischen den beiden Schenkeln 3 des Gehäuses 1 ist eine Seiltrommel 4 drehbar gelagert, die gemäß der Erfindung als Kugel ausgebildet ist (Fig. 2). Die Seiltrommel 4 weist an ihrer Mantelfläche eine gewindeartig umlaufende Führungsrille 5 auf, in der das mit einem Ende in der Trommel 4 befestigte Seil 14 aufgewickelt und geführt ist. Dabei ist das Seil 14 nur in der Fig. 1 gezeigt. Das freie Ende des Seiles 14 ist mit einer an sich bekannten, nicht dargestellten Seilrolle verbunden, über die das unten und oben mit dem Torflügel verbundene Torseil läuft.

In diesem Zusammenhang wird ausdrücklich darauf hingewiesen, daß das Seil 14 nur bei geöffnetem Torflügel die Führungsrille 5 über deren Länge weitgehend vollständig ausfüllt, während bei geschlossenem Torflügel sich nur noch das Befestigungsende auf der Seiltrommel 4 befindet. Die Seiltrommel 4 wird über ihre Achse 6 von einem nicht dargestelltem Elektromotor in zwei entgegengesetzte Richtungen angetrieben, was den öffnungs- und Schließvorgang des Torflügels ermöglicht. Die Seiltrommel 4 ist von einem Rohrstück 7 umschlossen, welches nahe seinem einen Ende, also nicht mittig, auf der Achse 6 der Seiltrommel 4 schwenkbar gelagert ist. Der Innendurchmesser des Rohrstückes 7 ist nur geringfügig größer als der Außendurchmesser der kugelartigen Seiltrommel 4, so daß das in der Führungsrille 5 verlaufende Seil 14 dieselbe weder unten noch oben verlassen und sich nicht verheddern kann. Das dem freien Seil 14 zugewandte Ende 8 des Rohrstückes 7 ist geringfügig nach außen gewölbt, wobei auf die Funktion der Wölbung weiter unten noch eingegangen wird. An diesem Ende 8 des Rohrstükkes 7 greift eine vorgespannte Feder 9 an, deren anderes Ende an den unteren Bereich des Gehäuses 2 angeschlossen ist. Diese Feder 9 ist bestrebt, das Rohrstück 7 entgegen dem Uhrzeigersinn um die Achse 6 der Seiltrommel 4 zu verschwenken. Diese Verschwenkbewegung ist jedoch durch das gespannte Seil 14 begrenzt, welches innen und oben an dem Rohrstück 7 anliegt.

Auf dem Rohrstück 7 ist in diesem Ausführungsbeispiel ein Schalthebel 10 befestigt, dem mit Abstand an jeder Seite ein Schalter 11, 12 zugeordnet ist. Je nach der Schwenkbewegung des Schalthebels 10 wird entweder der Schalter 11 oder der Schalter 12 betätig. Beide Schalter 11, 12 haben die Aufgabe, den Antriebsmotor der Seiltrommel 4 abzuschalten.

Für die Erläuterung der Arbeitsweise der vorbeschriebenen Vorrichtung wird nun davon ausgegangen, daß der Torflügel des Garagentores geschlossen ist. Über einen von Hand oder per Funk betätigbaren Schalter wird nun der Antriebsmotor der Seiltrommel 4 so angeschaltet, daß sich das Seil 14 auf die Seiltrommel 4 aufwickelt, wobei sich die Geschwindigkeit des Aufwickelvorganges entsprechend dem sich ändernden Durchmesser der Führungsrille 5 ebenfalls ändert. In der geöffneten Stellung des Torflügels befindet sich auf dem Seil 14 ein Schaltnocken 13, der über das nach außen gewölbte Ende 8 des Rohrstückes 7 in dasselbe eintritt. Über diesen Schaltnocken 13 wird nun das Rohrstück 7 im Uhrzeigersinn verschwenkbar, was zur Folge hat, daß der Schalthebel 10 den Schalter 12 betätigt, über den der Antriebsmotor abgeschaltet wird.

Beim Schließen des Torflügels wird der Antriebsmotor für die Seiltrommel 4 wieder von Hand oder per Funk angeschaltet und zwar in einer Drehrichtung entgegen dem Uhrzeigersinn. Dies führt dann zu einer Schließung des Torflügels. Sobald der Torflügel seine Schließstellung erreicht hat, wird das Seil 14 schlaff und das Rohrstück 7 kann durch die vorgespannte Feder 9 entgegen dem Uhrzeigersinn verschwenkt werden. Bei dieser Schwenkbewegung trifft der Schalthebel 10 auf den Schalter 11, der den Antriebsmotor für die Seiltrommel 4 ebenfalls abschaltet. Ein derartiges Abschalten des Antriebsmotors erfolgt auch dann, wenn der Torflügel bei seiner Schließbewegung beispielsweise auf ein Hindernis auftritt. Auch dann wird das Seil 14 schlaff und erlaubt ein Verschwenken des Rohrstückes 7 durch die Feder 9 und damit eine Betätigung des Schalters 11 durch den Schalthebel 10. Dabei ist es grundsätzlich auch möglich dem Torflügel eine zusätzliche Feder für die Schließbewegung zuzuordnen.

In Abänderung des erläuterten Ausführungsbeispieles ist es möglich, das Seil 14 in anderer Weise auf der Seiltrommel 4 anzuordnen. Eine Möglichkeit besteht darin, das Seil 14 beispielsweise in zwei Windungen um die Seiltrommel 4 zu führen, wobei ein ablaufendes und ein auflaufendes Trum beispielsweise eines in sich geschlossenen Seiles 14 entstehen. Eine andere Möglichkeit besteht darin, die beiden Seilenden des Seiles 14 an sich gegenüberliegenden Enden der Führungsrille 5 auf der Seiltrommel 4 derart zu befestigen, daß sich das aufgewickelte Seilende abwickelt, während das andere Seilende gleichzeitig aufgewickelt wird. Dabei ist immer nur ein verhältnismäßig kurzes, stets wanderndes Stück der Führungsrille 5 nicht mit dem Seil 14 bewegt. Bei entsprechend dicker Ausbildung der Wandstärke des Rohrstückes 7 kann die vorbeschriebene Wölbung des Endes 8 desselben auch durch eine Anfasung gebildet sein. Der vorbeschriebene Antrieb ist in gleicher Weise auch für Rolladen, Beschattungseinrichtungen und dgl. einsetzbar.

## Patentansprüche

1. Vorrichtung zum Antrieb mindestens eines hin- und herbewegbaren Seiles, insbesondere zum Öffnen und/oder Schließen eines Garagentores, bestehend aus einer von einem Elektromotor antreibbaren Seiltrommel (4), die eine gewindeartig verlaufende Führungsrille (5) für mindestens ein ab - bzw. aufwickelbares Zugseil (14) aufweist und aus einem die Seiltrommel (4) mit geringem Abstand umschließenden Rohrstück (7), so daß das in der Führungsrille (5) verlaufende Seil (14) dieselbe weder unten noch oben verlassen und sich nicht verheddern kann, angeordnet ist, wobei das Rohrstück (7) um die Drehachse (6) der Seiltrommel (4) schwenkbar gelagert ist,
dadurch gekennzeichnet,
daß die Längsachse des Rohrstücks (7) im wesentlichen quer zur Drehachse (6) der Seiltrommel (4) gerichtet ist,
daß die Seiltrommel (4) zur Gewährleistung eines sich während der Ab - bzw Aufwickelung änderenden Durchmessers als Kugel ausgebildet und dem Rohrstück (7) eine Feder (9) sowie mindestens eine in einer vorgegebenen Schwenklage von demselben betätigbarer Endschalter (11,12) zugeordnet ist.

2. Vorrichtung nach Anspruch 1,
dadurch gekennzeichnet,
daß dem Rohrstück (7) mindestens zwei Endschalter (11,12) in entgegengesetzten Schwenklagen zugeordnet sind.

3. Vorrichtung nach mindestens einem der Ansprüche 1-3,
dadurch gekennzeichnet,
daß auf dem Rohrstück (7) mindestens ein Schaltnocken oder Schalthebel (10) angeordnet ist.

4. Vorrichtung nach mindestens einem der Ansprüche 1 bis 3,
dadurch gekennzeichnet,
daß der Endschalter (11 oder 12) oder der Schaltnocken bzw. Schalthebel (10) einstellbar ausgebildet ist.

5. Vorrichtung nach mindestens einem der Ansprüche 1-4,
dadurch gekennzeichnet,
daß das Rohrstück (7) an dem Seilaustrittsende in seinem Querschnitt angefast oder nach außen gewölbt ist.

6. Vorrichtung nach mindestens einem der Ansprüche 1-5,
dadurch gekennzeichnet,
daß auf dem Seil (14) ein Nocken (13) für ein Verschwenken des Rohrstückes (7) angeordnet ist.

## Claims

1. A device for driving at least one rope that is movable back and forth, particularly for opening and/or closing a garage door, comprising a rope drum (4) that can be driven by an electric motor, said rope drum having a thread-shaped groove (5) to guide at least one unwindable or rewindable pull rope (14), and a pipe length (7) enclosing said rope drum (4) at a short distance to make sure that said rope (14) running in said groove (5) cannot leave the latter, neither at the top nor at the bottom, and cannot get tangled; said pipe length (7) being mounted pivotable about the rotation axis (6) of said rope drum;
characterised in that
- the longitudinal axis of said pipe length (7) is oriented substantially transverse with respect to the rotation axis (6) of said rope drum (4),
- said rope drum (4) is shaped like a ball to guarantee a diameter that varies as the rope is being unwound or rewound; and
- a spring (9) and at least one limit switch (11,12) that can be actuated by said pipe length in a predefined pivoting position are associated with said pipe length (7).

2. A device according to claim 1,
characterised in that
- at least two limit switches (11,12), each arranged in opposite swivel positions, are associated with said pipe length (7).

3. A device according to at least one of the claims 1 to 3,
characterised in that
- at least one trip cam or actuating lever (10) is arranged on said pipe length (7).

4. A device according to at least one of the claims 1 to 3,
characterised in that
- said limit switch (11 or 12) or said trip cam or actuating lever (10) is designed to be adjustable.

5. A device according to at least one of the claims 1 to 4,
characterised in that
- said pipe length (7) has a chamfered or convex cross-section at the rope outlet end.

6. A device according to at least one of the claims 1 to 5,
characterised in that
- a cam (13) for swivelling said pipe length (7) is arranged on said rope (14).

## Revendications

1. Dispositif pour l'entraînement d'au moins un câble susceptible d'être déplacé dans deux sensopposés, en particulier pour l'ouverture et/ou la fermeture d'un portail de garage, constitué d'un tambour à câble (4), susceptible d'être entraîné par un moteur électrique et présentant une gorge de guidage (5), s'étendant à la façon d'un filetage, pour au moins un câble de traction (14) susceptible d'être déroulé, respectivement enroulé, et d'une pièce tubulaire (7) entourant à faible distance le tambour à câble (4), si bien que le câble (14) s'étendant dans la gorge de guidage (5) ne peut quitter celle-ci ni par le bas ni par le haut et ne peut s'endommager, la pièce tubulaire (7) étant montée de façon à pouvoir pivoter autour de l'axe de rotation (6) du tambour à câble (4),
caractérisé en ce que
l'axe longitudinal de la pièce tubulaire (7) est orienté sensiblement transversalement par rapport à l'axe de rotation (6) du tambour à câble (4), en ce que le tambour à câble (4) est configuré sous forme de sphère pour assurer un diamètre variant pendant le déroulement, respectivement l'enroulement, et à la pièce tubulaire (7) est associé un ressort (9) ainsi qu'au moins un parmi des interrupteurs de fin de course (11, 12), actionnables par celle-ci, dans une position de pivotement prédéterminée.

2. Dispositif selon la revendication 1, caractérisé en ce qu'au moins deux interrupteurs de fin de course (11, 12), montés dans des positions de pivotement opposées, sont associés à la pièce tubulaire (7).

3. Dispositif selon au moins l'une des revendications 1 à 2, caractérisé en ce qu'au moins une came de commutation ou un levier de commutation (10) est disposé sur la pièce tubulaire (7).

4. Dispositif selon au moins l'une des revendications 1 à 3, caractérisé en ce que l'interrupteur de fin de course (11 ou 12), ou la came de commutation ou le levier de commutation (10), est réglable.

5. Dispositif selon au moins l'une des revendications 1 à 4, caractérisé en ce que la pièce tubulaire (7) est dotée, à l'extrémité de sortie du câble, d'une section transversale biseautée ou bien dotée d'une courbure vers l'extérieur.

6. Dispositif selon au moins l'une des revendications 1 à 5, caractérisé en ce que sur le câble (14) est disposée une came (13) destinée à provoquer le pivotement de la pièce tubulaire (7).
